# EUROPÄISCHE PATENTSCHRIFT

(11) **EP 2 388 420 B1**
(45) Veröffentlichungstag und Bekanntmachung des Hinweises auf die Patenterteilung: **26.02.2020**
(21) Anmeldenummer: 11165633.6
(22) Anmeldetag: 11.05.2011
(51) Int. Cl.: E05C 9/02, E05B 59/00

(54) **TREIBSTANGENBETÄTIGBARES SCHLOSS MIT MEHREREN RIEGELGLIEDERN**
DRIVE ROD OPERATED LOCK WITH MULTIPLE BOLT MEMBERS
SERRURE À MANOEUVRE PAR TRINGLE AVEC DIFFÉRENTS ÉLÉMENTS DE VERROUILLAGE

(30) Priorität: 19.05.2010 DE 202010006955 U
(43) Veröffentlichungstag der Anmeldung: 23.11.2011
(73) Patentinhaber: KFV Karl Fliether GmbH & Co. KG, 42551 Velbert (DE)
(72) Erfinder: Grünendahl, Frank, 42555, Velbert (DE); Hörter, Torsten, 42553, Velbert (DE); Felser, Matthias, 51429, Bergisch Gladbach (DE)

(56) Entgegenhaltungen:
- DE-A1- 3 924 933
- DE-C- 690 168
- DE-C2- 4 304 214
- DE-U1-202007 000 101
- GB-A- 2 225 607

## Beschreibung

Die Erfindung betrifft ein treibstangenbetätigbares Schloss mit mehreren Riegelgliedern nach dem Oberbegriff des Anspruchs 1. Ein solches Schloss ist bereits bekannt.

Die DE 4304214 C2 offenbart ein Schloss mit einem Hauptschloss und Nebenschloss, die über eine Treibstange miteinander verbunden sind. Das Hauptschloss weist eine federbelastete Falle und einen vorschließbaren Riegel auf, während das Nebenschloss einen vorschließbaren Bolzenriegel und einen schwenkbaren Hakenriegel hat. Der Bolzenriegel wird durch einen an einem Treibstangenschieber angebrachte Z-förmige Kulisse und einen darin eingreifenden Kulissenfolger bewegt. Dabei ist vorgesehen, dass der Hakenriegel gegenüber dem Bolzenriegel zeitlich verzögert mit der Verschlussbewegung beginnt, damit der mit großzügigen Anzugsschrägen versehene Bolzenriegel zunächst eine notwendige Relativausrichtung des Flügels relativ zum Rahmen und damit des Hakenriegels zu der Schließblechöffnung herbeiführt. Damit wird eine reduzierte Betätigungskraft und eine vereinfachte Bewegungssteuerung der Riegel erreicht. Die zeitliche Verzögerung wird im Wesentlichen durch eine parallel zur Bewegungsrichtung eines Treibstangenschiebers und eines daran angeordneten Steuerzapfens gerichtete Steuerflanke des Schwenkriegels erreicht, von der an einem Ende ein exzentrisch zur Schwenkachse liegender Nocken vorsteht. Bedingt durch diese Anordnung wird der Steuerzapfen bei einer Betätigung der Treibstange zunächst ohne eine Schwenkbewegung des Schwenkriegels zu verursachen an dieser vorbeigeführt, während die Z-förmige Kulisse so ausgeführt ist, dass die Vorschlussbewegung nach einem nur sehr geringen Leerhub beginnt den Verschlussbolzen vorzuschieben. Die Schwenkbewegung beginnt dadurch erst, wenn der Bolzenriegel bereits vollständig vorgeschoben ist.

Die Öffnungsbewegung der Riegel erfolgt dabei im Gegensatz zur Verschlussbewegung synchron, so dass unter Umständen große Schließkräfte auftreten können, insbesondere wenn der Flügel verworfen ist oder die Dichtungen noch neu sind.

Aus der DE 3924933 A1 ist die Ausgestaltung eines Fensterverschlusses bekannt geworden, bei dem die Verriegelung über mittels einer Treibstange verschiebbare Rollenzapfen erfolgt, denen ortfeste Schließbleche zugeordnet sind. Um die erforderlichen Betätigungskräfte möglichst gering zu halten sind die Schließbleche so angeordnet, dass diese zueinander verzögert bzw. versetzt mit den Rollzapfen in Kontakt treten. Nachteilig dabei ist es, dass ein besonders großer Hub der Treibstange notwendig wird, wenn die Verriegelung an allen Schließblechen sicher gestellt werden soll, da die Treibstange als starres Antriebselement an einem Ort, beziehungsweise mit einem Rollzapfen bereits im Eingriff mit dem Schließblech befinden soll, an einem anderen Ort oder Rollzapfen aber noch nicht. Dennoch müssen alle Rollzapfen weit genug einriegeln.

Die GB 2225607 A zeigt ein drücker- und schlüsselbetätigbares Schloss, bei dem in einem Hauptschlossgehäuse zwei Treibstangenschieber geführt und mit zu Nebenschlössern führenden Treibstangen antriebsverbunden sind. Zwei Schlossnüsse wirken auf den Treibstangenschieber, so dass dieser in seine Verriegelungsstellung gelangen kann. Über einen Zylinder kann ein Vorschließen des Riegels erfolgen. Eine Entriegelung erfolgt über den Zylinder, der einerseits den Riegel nach Lösen der Zuhaltung in den Schlosskasten zurückzieht und dabei über den Riegel ein Verschwenken des Druckstücks bewirkt, der dadurch in den Schwenkbereich des Mitnehmers des Zylinders gerät und von diesem aufwärtsbewegt einen Hebel verschwenkt, der die Falle zurückzieht.

Der Erfindung liegt daher die Aufgabe zugrunde, ein gattungsgemäßes Schloss dahingehend zu verbessern, dass ein Entriegeln mit geringeren Betätigungskräften möglich ist.

Zur Lösung dieser Aufgabe ist die Verwirklichung der im kennzeichnenden Teils des Anspruchs 1 angegebenen Merkmale vorgesehen.

Die so getroffene Ausgestaltung führt zu einer Vereinfachung des Schlosses, da die Schließbleche in der bekannten Art und Weise angeordnet werden können und auch die Riegel des Hauptschlosses und der Nebenschlösser synchron bewegt werden können. Einzig die Falle des Hauptschlosses bleibt im Eingriff, so dass ein ggfs. auftretender Dichtungsdruck nicht auf die Riegel Einfluss nimmt sondern zunächst von der Falle abgefangen wird. Die Anzahl der zu bewegenden Riegel wird dabei reduziert.

Erfindungsgemäß ist ein Mitnehmer an dem Fallenschwanz der Falle vorgesehen, der mit einem Nussarm der Schlossnuss zusammenwirkt. Die Falle kann dadurch in üblicher Weise aufgebaut werden.

Um eine bei unterschiedlichen Ausgestaltungen des Schlosses gleiche Schlossnuss verwenden zu können, ist vorgesehen, dass der Nussarm dem Fallenschwanz über einen ortsfest gelagerten Zwischenarm zugeordnet ist. Der Zwischenarm gleicht gegebenenfalls unterschiedliche Abmessungen aus.

Um ein Schloss auch schlüsselbetätigt zu verwenden, ist ein über einen Schließzylinder betätigbares Wechseldruckstück vorgesehen, welches auf einen zweiten Nussarm und die Treibstange wirkt.

Um den zweitversetzten Rückzug der Falle zu erreichen, ist vorgesehen, dass der Nussarm in der vorgeschlossenen Stellung der Falle von dem Mitnehmer beabstandet liegt. Dadurch bedarf es zunächst eines gewissen Schwenkwinkels der Drückernuss, bevor der Nussarm mit der Falle zusammenwirkt.

Weitere vorteilhafte Ausgestaltungen ergeben sich aus den Zeichnungen. Es zeigt:
- Fig. 1: ein Hauptschlosskasten eines Treibstangenschlosses ohne Schlossdeckel in Öffnungsstellung,
- Fig. 2: das Schloss nach Fig. 1 mit zurückgeschobener Falle,
- Fig. 3: das Schloss nach Fig. 1 zu Beginn einer Wechselbetätigung und
- Fig. 4: das Schloss nach Fig. 1 mit zurückgeschlossener Falle
- Fig. 5: eine Mehrfachverriegelung mit einem Haupt- und einem Nebenschloss in einer Seitenansicht und
- Fig. 6: eine Mehrfachverriegelung in einer Frontalansicht.

In dem in der Fig. 1 ohne Schlossdeckel dargestellten Hauptschloss 1 ist die Schlossnuss mit 2 und die Falle mit 3 bezeichnet. Während der Fallenkopf 4 in der dargestellten Lage vor einen Stulp 5 vorsteht, ist der Fallenschwanz 6 in dem Gehäuse 7 senkrecht zu dem Stulp 5 verschiebbar gelagert. An dem Fallenschwanz 6 greift eine Schenkelfeder 8 an und kraftbeaufschlagt die Falle 4 in die dargestellte Lage. An einem gegenüber einem zylindrischen Abschnitt 9 des Fallenschwanzes 6 verbreitert ausgeführten Mitnehmer 10, dem auch die Schenkelfeder 8 zugeordnet ist, liegt ein Zwischenarm 11 an.

Die Schlossnuss 2 weist einen ersten Nussarm 12 und einen zweiten Nussarm 13 auf. Der erste Nussarm 12 liegt mit seinem Verschwenkungswinkel im Bereich der Falle 3 bzw. des Fallenschwanzes 6, während der zweite Nussarm 13 im Ausführungsbeispiel einen Wechselarm bildet und einem Wechseldruckstück 14 gelenkig zugeordnet ist. Mit einem abgewinkelten Ende 15 greift der Nussarm 13 an einem Treibstangenschieber 16 an.

Das Ende 17 des Wechseldruckstücks 14 liegt in an sich bekannter Weise im Schwenkbereich eines Mitnehmers eines hier nicht dargestellten Profilzylinders, der in der Zylinderöffnung 18 aufgenommen ist. Der Treibstangenschieber 16 ist an seinem oberen und unteren Ende mit Treibstangen 19, 20 gekoppelt, welche ein Stellbewegung des Treibstangenschiebers 16 zu den hier nicht dargestellten Nebenschlössern übertragen.

Die Wirkungsweise des so aufgebauten Schlosses soll nun anhand verschiedener Schaltstellungen verdeutlicht werden. In der in Fig. 1 dargestellten Lage, welche sich beispielsweise bei einem geöffneten Flügel ergibt, ist die Falle 3 durch die Schenkelfeder 8 vorgeschoben.

In der Fig. 2 ist eine Stellung sichtbar, bei der die Falle 3 durch einen Kontakt mit dem rahmenseitigen Schließblech in das Gehäuse 7 unter gleichzeitiger Spannung der Schenkelfeder 8 zurückverlagert wird. Die Falle 3 wird soweit zurückverlagert, dass der Mitnehmer 10 nahezu an die rückseitige Wand des Gehäuses 7 anstößt. Der Nussarm 12 ist in Richtung des Fallenkopfes 4 mit einer in Ruhestellung der Schlossnuss 2 senkrecht verlaufenden Kante versehen, so dass die Fallenkopfrückseite nicht an den Nussarm 12 anstößt. Der Treibstangenschieber 16 liegt an dem Nussarm 13 an. Das Einschieben der Falle 3 führt infolge der Trennung des Nussarms 12 von der Falle 3 bzw. dem Fallenschwanz 6 zu keiner Bewegung der Treibstangen 19, 20 oder des Wechseldruckstücks 14. Auch der Zwischenarm 11 bleibt bewegungsfrei.

Rastet die federbeaufschlagte Falle 3 in die Schließblechöffnung ein, so tritt diese wieder aus dem Gehäuse 7 und vor den Stulp 5 vor. Es ergibt sich die in Fig. 1 dargestellte Lage.

Wird davon ausgehend das Hauptschloss durch den Zylinder betätigt, dann wird das Wechseldruckstück 14 in der Zeichnung nach oben verlagert. Infolge der direkten Anbindung an den Treibstangenschieber 16 wird dieser und die damit starr verbundenen Treibstangen unmittelbar mitgeführt und auch die Schlossnuss 2 wird durch die Verlagerung des Wechseldruckstücks 14 verschwenkt. Da der Nussarm 12 aber in der vorgeschlossenen Stellung (Fig. 3) der Falle 3 von dem Mitnehmer 10 beabstandet liegt, bedarf es zunächst der Überbrückung eines Schwenkwinkels 21 der Schlossnuss 2, bevor der Nussarm 12 mit der Falle 3 zusammenwirkt.

Dieser Leergang, der zu keiner Bewegung der Falle 3 führt, hat indes zu einer Rückschlussbewegung der unmittelbar mit den Treibstangen 19, 20 gekoppelten Riegelelementen geführt. Wird über die Schlüsselbetätigung das Wechseldruckstück 14 weiterverlagert, was an der Schlossnuss 2 zu einer über den Schwenkwinkel 21 hinausgehenden Schwenkbewegung führt, dann wirkt der Nussarm 12 mittelbar über den Zwischenarm 11 auf den Mitnehmer 10, und verlagert dadurch die Falle 3.

Der ortsfest gelagerte Zwischenarm 11 bildet dabei ein Übersetzungsglied und vergrößert den mit dem Nussarm 12 erzielbaren Weg, indem der Nussarm 12 zwischen der Schwenklagerung 22 und dem Kontaktpunkt 11' des Zwischenarms 11 und des Mitnehmers 10 angreift. Dies erleichtert die Auslegung bei unterschiedlichen Ausgestaltungen des Schlosses mit der gleichen Schlossnuss Der Zwischenarm 11 gleicht gegebenenfalls die unterschiedlichen Abmessungen aus. Dazu reicht im Einzelfall eine andere Anordnung der Schwenklagerung 22. Zudem wird dadurch erreicht, dass der nun in geringem Maße zur Verfügung stehende Schwenkwinkel der Schlossnuss zu einem vollständigen Zurückziehen der Falle führt.

Die Fign. 5 und 6 zeigen das gesamte Schloss 23, welches als Mehrfachverriegelung ausgeführt ist in einer Übersicht. An dem Stulp 5 ist das Hauptschloss 1 und ein Nebenschloss 24 vorgesehen. Während in dem Hauptschloss 1 zumindest die Falle 3 und ein Riegel 25 vorgesehen sind, kann über die Treibstange 20 ein Schwenkriegel 26 und ein Bolzenriegel 27 zum Vorschließen gebracht werden. Diese sind in an sich bekannter Weise in dem Nebenschlosskasten 28 gelagert. Dem Hauptschloss 1 ist ein Zylinder 29 und Schlüssel 30 zugeordnet. Selbstverständlich kann der Treibstange 20 ein weiteres Nebenschloss zugeordnet werden.

Durch die vorstehend näher beschriebene Anordnung wird erreicht, dass der Schwenkriegel 26 und der Bolzenriegel 27 vorzeitig - nämlich bevor die Falle 3 zurückgezogen wird, zurückgeschlossen werden. Ein gegebenenfalls vorhandener Dichtungsdruck, der auf den Bolzenriegel und oder den Schwenkriegel wirkt und das Zurückziehen derselben erschwert, wird zunächst von der Falle 3 aufgenommen. Zudem wird die Anzahl der bewegten Riegel reduziert.

## Patentansprüche

1. Treibstangenbetätigbares Schloss (23) mit mehreren Riegelgliedern und einem eine Falle (3) und einen Riegel (25) aufweisenden Hauptschloss (1) mit und zumindest einem Nebenschloss und diesen zugeordneten rahmenseitigen Schließblechen, bei dem die Bewegung der Riegelelemente zu den Schließblech zeitversetzt erfolgt, wobei an dem Fallenschwanz (6) der Falle (3) ein Mitnehmer (10) vorgesehen ist, der mit einem ersten Nussarm (12) der Schlossnuss (2) zusammenwirkt und einem Riegel (25, 26), wobei der Riegel (25, 26) über einen Schließzylinder (29) und/oder Treibstange vor- und rückschließbar ist, wobei ein über einen Schließzylinder betätigbares Wechseldruckstück (14) unmittelbar auf einen zweiten Nussarm (13) und die Treibstangen (19, 20) wirkt, **dadurch gekennzeichnet, dass** der erste Nussarm (12) erst nach Überbrückung eines Schwenkwinkels (21) mit dem Fallenschwanz (6) zusammenwirkt, sodass eine gegenüber den im Nebenschloss vorgesehenen Riegelgliedern (26, 27) zeitlich verzögerte Rückschlussbewegung der Falle (3) des Hauptschlosses (1) erfolgt.

2. Treibstangenbetätigbares Schloss (23) nach Anspruch 1, **dadurch gekennzeichnet, dass** der erste Nussarm (12) dem Fallenschwanz (6) über einen ortsfestgelagerten Zwischenarm (11) zugeordnet ist.

3. Treibstangenbetätigbares Schloss (23) nach Anspruch 1, **dadurch gekennzeichnet, dass** der erste Nussarm (12) in der vorgeschlossenen Stellung der Falle (3) von dem Mitnehmer (10) beabstandet liegt.

## Claims

1. Drive rod operated lock (23) with multiple bolt elements and a main lock (1) comprising a latch (3) and a bolt (25), with at least one secondary lock and frame-side striking plates assigned to these, wherein the movement of the bolt elements to the striking plate takes place with a time displacement, and wherein a driver (10) is provided at the latch tail (6) of the latch (3), which interacts with a first cam arm (12) of the lock cam (2), and with a bolt (25, 26), wherein the bolt (25, 26) can be moved forwards and backwards by means of a lock cylinder (29) and/or drive rod, wherein an alternating pressure element (14), which can be actuated by means of a lock cylinder, takes effect directly on a second cam arm (13) and on the drive rods (19, 20), **characterized in that** the first cam arm (12) only interacts with the latch tail (6) after the bridging of a pivot angle (21), such that a retraction movement of the latch (3) of the main lock (1) takes place with a time delay in relation to the bolt elements (26, 27) provided in the secondary lock.

2. Drive rod operated lock (23) according to claim 1, **characterized in that** the first cam arm (12) is assigned to the latch tail (6) by means of a fixed-position intermediate arm (11).

3. Drive rod operated lock (23) according to claim 2 1, **characterized in that** the first cam arm (12), in the pre-locking position of the latch (3), is located at a distance from the driver (10).

## Revendications

1. Serrure actionnable par tige de commande(23) avec plusieurs organes de verrouillage et une serrure principale (1) dotée d'un pêne demi-tour (3) et d'un pêne dormant (25), et avec au moins une serrure auxiliaire et des gâches associées à celles-ci coté cadre, le mouvement des éléments de verrouillage étant effectué avec décalage dans le temps par rapport aux gâches, sachant que, sur la queue de pêne (6) du pêne demi-tour (3), est prévu un entraîneur (10), qui coopère avec un premier bras de fouillot (12) du fouillot (2), et avec un pêne dormant (25, 26), sachant que le pêne dormant (25, 26) peut être verrouillé en avant et en arrière par l'intermédiaire d'un cylindre de fermeture (29) et / ou de la tige d'entraînement, sachant qu'un élément de pression variable (14), pouvant être actionné par l'intermédiaire d'un cylindre de fermeture, agit directement sur un deuxième bras de fouillot (13) et les tiges de commande (19, 20), **caractérisée en ce que** le premier bras de fouillot (12) n'agit en commun avec la queue de pêne demi-tour (6) qu'après avoir surmonté un angle de pivotement (21), de manière à ce que le pêne demi-tour (3) de la serrure principale (1) effectue un mouvement de fermeture en arrière, qui est retardé dans le temps par rapport à celui des organes de verrouillage (26, 27), prévus dans la serrure auxiliaire.

2. Serrure actionnable par tige de commande(23) selon la revendication 1, **caractérisée en ce que** le premier bras de fouillot (12) est associé à la queue de pêne demi-tour (6) au moyen d'un bras intermédiaire (11) monté fixement.

3. Serrure actionnable par tige de commande(23) selon la revendication 1, **caractérisée en ce que**, dans la position de pré-fermeture du pêne demi-tour (3), le premier bras de fouillot (12) est distancé de l'entraîneur (10).
